# FASCICULE DE BREVET EUROPEEN

(11) **EP 3 793 835 B1**
(45) Date de publication et mention de la délivrance du brevet: **13.07.2022**
(21) Numéro de dépôt: 19709074.9
(22) Date de dépôt: 13.03.2019
(51) Int. Cl.: B41J 3/407, B41J 11/00

(54) **PROCÉDÉ DE TRAITEMENT DE SURFACE D'UNE PIÈCE ET INSTALLATION ASSOCIÉE**
VERFAHREN ZUR OBERFLÄCHENBEHANDLUNG EINES TEILS UND ZUGEHÖRIGE ANLAGE
METHOD FOR TREATING THE SURFACE OF A PART AND ASSOCIATED FACILITY

(30) Priorité: 14.05.2018 FR 1854024
(43) Date de publication de la demande: 24.03.2021
(73) Titulaire: SMRC Automotive Holdings Netherlands B.V., 1101 CM Amsterdam (NL)
(72) Inventeur: DEMARCHI, Michel, 01350 CULOZ (FR); BONIFACE, Jérôme, 59211 SANTES (FR)
(74) Mandataire: Cabinet Nuss
(86) Numéro de dépôt international: PCT/EP2019/056313
(87) Numéro de publication internationale: WO 2019/219273

(56) Documents cités:
- US-A1- 2016 263 920

## Description

La présente invention concerne le domaine du traitement de surface de pièces, et préférentiellement de l'impression de pièces par des moyens d'impression de type jet d'encre.

Le document US 2016/263920 A1 divulgue un procédé de traitement de surface d'une pièce. Ce procédé comprend une étape de mesure et une étape de dépôt. Dans cette étape de dépôt, des moyens de dépôt éjectent une substance pour la déposer sur la surface de la pièce.

De manière connue et comme l'illustrent, par exemple, les publications DE 10 2012 212 469 A1, US 2009/0167817 A1, EP 2 873 496 A1, et EP 0 931 649 A1, pour imprimer une pièce par des moyens d'impression du type jet d'encre, la tête d'impression qui éjecte une substance, telle que de l'encre, peut être déplacée par un bras robotisé relativement à une pièce qui reste fixe. Toutefois, les moyens d'impression, qui incorporent le plus souvent un ensemble quadri-chromique, sont en général volumineux, et il est alors très peu aisé de les déplacer. Cela est d'autant plus vrai, lorsque ces moyens d'impression sont, en plus, associés à un module de séchage partiel des gouttes de la substance, disposé directement sous la tête d'impression. En outre, les têtes d'impression peuvent être soumises à des perturbations ou à des variations de position du fait du déplacement rapide du bras robotisé. Pour limiter ces perturbations, il est alors nécessaire de limiter la vitesse de déplacement du bras robotisé, ce qui réduit la cadence, ainsi que l'efficacité industrielle. Par ailleurs, des variations brutales de l'orientation de la tête d'impression ont pour conséquence d'impacter la qualité de l'impression. En effet, à l'intérieur de la tête d'impression l'air est en légère dépression pour empêcher que la substance ne s'écoule par gravité. Or, des variations brutales d'orientation, ont pour conséquence de modifier l'équilibre entre la pression atmosphérique et la pression à l'intérieur de la tête d'impression, et donc de perturber l'éjection de la substance. Enfin, il est également délicat d'embarquer l'unité d'alimentation en substance de la tête d'impression sur le bras robotisé.

La présente invention a pour objet de proposer une solution améliorée, flexible en fonction de la géométrie de la pièce, permettant d'obtenir une grande précision quelle que soit la géométrie de la pièce et a pour but de pallier les inconvénients précités.

A cet effet, l'invention concerne, un procédé de traitement de surface d'au moins une surface d'une pièce,
procédé caractérisé en ce qu'il comprend au moins :
- une étape de mesure, lors de laquelle des moyens de déplacement, auxquels est fixée la pièce au niveau d'un support faisant partie des moyens de déplacement, sont déplacés à une vitesse de déplacement variant en fonction de la géométrie locale de la pièce, selon une trajectoire prédéterminée et, de manière contrôlée, par une unité de gestion et de commande, relativement à des moyens de dépôt n'éjectant pas de substance, et lors de laquelle un ensemble de vitesses instantanées, sur au moins une fraction de la surface de la pièce, est déterminé au moyen d'un capteur de mesure contrôlé par l'unité de gestion et de commande, puis des données représentatives de cet ensemble de vitesses instantanées sont transmises et enregistrées dans un calculateur,
- une étape de traitement du signal, ultérieure à l'étape de mesure, lors de laquelle un microcontrôleur détermine, à partir des données représentatives de l'ensemble de vitesses instantanées préalablement transmises par le calculateur au microcontrôleur, un signal de train d'impulsions représentatif d'un ensemble de fréquences d'éjection d'une substance à déposer par les moyens de dépôt sur ladite au moins une fraction de la surface de la pièce, et enregistre le signal de train d'impulsions dans une mémoire de stockage du microcontrôleur,
- une étape de dépôt, ultérieure à l'étape de traitement du signal, lors de laquelle les moyens de déplacement sont déplacés de manière contrôlée, par l'unité de gestion et de commande relativement aux moyens de dépôt, selon la trajectoire déterminée, et lors de laquelle et, de manière synchronisée, le microcontrôleur transmet le signal de train d'impulsions aux moyens de dépôt, et les moyens de dépôt éjectent au moins une substance en fonction du signal de train d'impulsions reçu pour déposer la substance sur ladite au moins une fraction de la surface de la pièce.

L'invention concerne également une installation de traitement de surface d'au moins une surface d'une pièce, caractérisée en ce qu'elle est apte et destinée à la mise en œuvre du procédé de traitement de surface d'au moins une surface d'une pièce selon l'invention et en ce qu'elle comprend :
- des moyens de déplacement aptes et destinés à déplacer la pièce relativement à des moyens de dépôt, et les moyens de déplacement comprenant un support apte et destiné à fixer la pièce relativement aux moyens de déplacement,
- une unité de gestion et de commande apte et destinée à commander le déplacement des moyens de déplacement selon une trajectoire prédéterminée et une vitesse de déplacement prédéterminée, de manière contrôlée,

- un capteur de mesure apte et destiné à déterminer un ensemble de vitesses instantanées sur au moins une fraction de la surface de la pièce,
- les moyens de dépôt étant aptes et destinés à éjecter une substance sur la surface de la pièce,
- un calculateur apte et destiné à recevoir et à enregistrer des données représentatives de l'ensemble de vitesses instantanées,
- un microcontrôleur apte et destiné à déterminer, à partir des données représentatives de l'ensemble de vitesses instantanées, un signal de train d'impulsions représentatif d'un ensemble de fréquences d'éjection de la substance à déposer par les moyens de dépôt, et à le transmettre aux moyens de dépôt pour éjecter la substance en fonction du signal de train d'impulsions reçu.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
la figure 1 est une vue d'une partie de l'installation selon l'invention,
les figures 2A et 2B sont des vues de l'installation selon l'invention, lors de l'étape d'étalonnage du procédé selon l'invention,
la figure 3A est une vue de l'installation selon l'invention, lors de l'étape de mesure du procédé selon l'invention,
la figure 3B est une vue de la pièce sur laquelle sont représentés les vecteurs des vitesses instantanées à la surface de la pièce,
la figure 4 est une vue schématique illustrant le procédé selon l'invention,
les figures 5A et 5B sont des vues des signaux obtenus lors de l'étape de traitement du signal du procédé selon l'invention
la figure 6 est une vue de l'installation, lors de l'étape de dépôt du procédé selon l'invention.

Conformément à l'invention, le procédé de traitement de surface d'au moins une surface 1 d'une pièce 2, est caractérisé en ce qu'il comprend au moins :
- une étape de mesure, lors de laquelle des moyens de déplacement 3, auxquels est fixée la pièce 2 au niveau d'un support 4 faisant partie des moyens de déplacement 3, sont déplacés à une vitesse de déplacement variant en fonction de la géométrie locale de la pièce 2, selon une trajectoire prédéterminée et, de manière contrôlée, par une unité de gestion et de commande 5, relativement à des moyens de dépôt 6 n'éjectant pas de substance 13, et lors de laquelle un ensemble de vitesses instantanées v1, v2, v3, v4, v5, sur au moins une fraction de la surface 1 de la pièce 2, est déterminé au moyen d'un capteur de mesure 9 contrôlé par l'unité de gestion et de commande 5, puis des données représentatives de cet ensemble de vitesses instantanées v1, v2, v3, v4, v5 sont transmises et enregistrées dans un calculateur 7 (figures 3A et 3B),
- une étape de traitement du signal, ultérieure à l'étape de mesure, lors de laquelle un microcontrôleur 8 détermine, à partir des données représentatives de l'ensemble de vitesses instantanées v1, v2, v3, v4, v5 préalablement transmises par le calculateur 7 au microcontrôleur 8, un signal de train d'impulsions S représentatif d'un ensemble de fréquences d'éjection d'une substance 13 à déposer par les moyens de dépôt 6 sur ladite au moins une fraction de la surface 1 de la pièce 2, et enregistre le signal de train d'impulsions S dans une mémoire de stockage (non représenté) du microcontrôleur 8 (figures 4 et 5B),
- une étape de dépôt, ultérieure à l'étape de traitement du signal, lors de laquelle les moyens de déplacement 3 sont déplacés de manière contrôlée, par l'unité de gestion et de commande 5 relativement aux moyens de dépôt 6, selon la trajectoire déterminée, et lors de laquelle et, de manière synchronisée, le microcontrôleur 8 transmet le signal de train d'impulsions S aux moyens de dépôt 6, et les moyens de dépôt 6 éjectent au moins une substance 13 en fonction du signal de train d'impulsions S reçu pour déposer la substance 13 sur ladite au moins une fraction de la surface 1 de la pièce 2 (figures 4 et 6).

Ce procédé de traitement permet avantageusement la décoration d'une pièce 2 en créant un motif (non représenté) en déposant au moins une substance 13 à l'aide de moyens de dépôt 6. Du fait, de la géométrie de la pièce 2, il est en général nécessaire de faire varier la vitesse de déplacement de la pièce 2 et donc celle des moyens de déplacement 3, pour éviter des collisions avec les moyens de dépôt 6, au cours du déplacement et pour déposer la substance 13 tout en prenant soin de corriger les variations de vitesse des moyens de déplacement 3. Grâce au procédé de traitement, selon l'invention, cette variabilité de la vitesse de déplacement des moyens de déplacement 3 n'impacte pas la qualité de la décoration obtenue à l'issue du procédé de traitement selon l'invention. Avantageusement, dans le procédé de traitement selon l'invention, les vitesses instantanées v1, v2, v3, v4, v5 de la pièce 2 sont mesurées préalablement à l'étape de dépôt, sur une trajectoire prédéterminée, lors de l'étape de mesure. Puis, ces vitesses instantanées v1, v2, v3, v4, v5, sont stockées dans un calculateur 7. Préférentiellement, les vitesses instantanées v1, v2, v3, v4, v5 peuvent être stockées sous forme de table T de vitesses instantanées v1, v2, v3, v4, v5. Grâce à la répétabilité des moyens de déplacement 3, il est possible de déplacer à nouveau et, par la suite, la pièce 2, selon la même trajectoire prédéterminée et la même cinématique, c'est-à-dire la même vitesse de déplacement, laquelle pouvant être variable ou constante, et ce notamment lors de l'étape de dépôt. À partir de ces vitesses instantanées v1, v2, v3, v4, v5 stockées dans le calculateur 7, puis transmises au microcontrôleur 8, il est par ailleurs, ensuite possible de générer un signal de train d'impulsions S. Lors de l'étape de dépôt, et donc en même temps, que la pièce 2 est déplacée par les moyens de déplacement 3 selon la trajectoire prédéterminée, ce signal de train d'impulsions S est transmis aux moyens de dépôt 6. Ainsi, le traitement de la pièce 2 par les moyens de dépôt 6 est adapté à la vitesse instantanée v1, v2, v3, v4, v5 de la pièce 2. En effet, la fréquence d'éjection des gouttes de substance 13 par les moyens de dépôt 6 est avantageusement corrélée à la vitesse instantanée v1, v2, v3, v4, v5 de la pièce 2. La trajectoire prédéterminée et la cinématique des moyens de déplacement 3 peuvent, par ailleurs, être programmées à l'avance à l'aide d'un logiciel présent dans l'unité de gestion et de commande 5. Ce logiciel, ainsi que la trajectoire prédéterminée et la cinématique sont modifiables en fonction des besoins et avec une grande flexibilité.

Il en résulte, avantageusement, que ce procédé de traitement permet de décorer des pièces 2 ayant tout type de géométrie. Par ailleurs, ce procédé de traitement permet de positionner librement le motif à la surface 1 de la pièce 2. Ce procédé permet ainsi d'obtenir une grande précision dans les motifs déposés et ce, de manière constante et continue, y compris dans des zones en trois dimensions de la pièce 2, par exemple, des rayons, des bords ou similaire.

La pièce 2 peut être une pièce tridimensionnelle, par exemple une pièce d'habillage de véhicule, par exemple en matière plastique.

L'étape de dépôt peut comprendre plusieurs passages de la surface 1 de la pièce 2, devant les moyens de dépôt 6, notamment lorsque des motifs larges doivent être déposés à la surface 1 de la pièce 2. Dans ce cas, l'étape de mesure peut se faire par passages successifs de la surface 1 de la pièce 2 devant le capteur de mesure 9 pour balayer l'ensemble de la surface 1 de la pièce 2 destiné à être décoré, par exemple bande par bande.

De préférence, lors de l'étape de mesure, l'unité de gestion et de commande 5 et le capteur de mesure 9 mesurent séquentiellement les vitesses instantanées v1, v2, v3, v4, v5, les différentes mesures successives étant séparées par une période de scrutation Tscrut i, Tscrut i+1, Tscrut i+2, Tscrut i+3, Tscrut i+4 constante ou variable, préférentiellement comprise entre 1 microseconde et 100 millisecondes (figures 3A et 3B).

Préférentiellement, l'acquisition de la vitesse instantanée v1, v2, v3, v4, v5 de la pièce 2 est effectuée toutes les 2 millisecondes.

Avantageusement, cette étape de mesure permet de faire l'acquisition du profil de vitesses instantanées v1, v2, v3, v4, v5 sur toute la course de la trajectoire à un période de scrutation Tscrut i, Tscrut i+1, Tscrut i+2, Tscrut i+3, Tscrut i+4. Cet échantillonnage du profil des vitesses instantanées v1, v2, v3, v4, v5 de la trajectoire est effectuée suivant la période de scrutation Tscrut i, Tscrut i+1, Tscrut i+2, Tscrut i+3, Tscrut i+4 qui peut être variable selon la vitesse souhaitée pour la pièce 2. La période de scrutation Tscrut i, Tscrut i+1, Tscrut i+2, Tscrut i+3, Tscrut i+4 peut varier au cours de la trajectoire pour permettre plus ou moins de précision en fonction de la complexité du contour de la pièce 2 à suivre.

Le procédé selon l'invention peut comprendre une étape de conversion, postérieure à l'étape de mesure et préalable à l'étape de traitement du signal, lors de laquelle le calculateur 7 convertit l'ensemble de vitesses instantanées v1, v2, v3, v4, v5 en une suite de périodes T1, T2, T3, T4, T5 de train d'impulsions, à partir de la relation Ti=(R/vi)/K, avec i un nombre entier naturel, R la résolution d'impression en millimètres, préférentiellement comprise entre 0,04 millimètres et 4 millimètres, K le coefficient de suréchantillonnage, préférentiellement compris entre 10⁶ et 10⁷ (figure 4).

Avantageusement, lors de l'étape de conversion, le profil de vitesses instantanées v1, v2, v3, v4, v5 est converti par le calculateur 7, préférentiellement un ordinateur, en suite de périodes T1, T2, T3, T4, T5 de train d'impulsions en respectant la période de scrutation Tscrut i, Tscrut i+1, Tscrut i+2, Tscrut i+3, Tscrut i+4. Par exemple et comme l'illustre la figure 4, T1 vaut 166,4 microsecondes, T2 vaut 163,2 microsecondes, T3 vaut 168,5 microsecondes, T4 vaut 170,6 microsecondes et T5 vaut 171,2 microsecondes. L'ensemble des valeurs de période T1, T2, T3, T4, T5 peut être placé dans une table T, illustrée à la figure 4.

De préférence, lors de l'étape de traitement du signal, la suite de périodes T1, T2, T3, T4, T5 de train d'impulsions est transformée en un signal de train d'impulsions S échantillonné à une période d'échantillonnage Timp, préférentiellement comprise entre 5 microsecondes à 100 microsecondes, par le microcontrôleur 8 (figures 5A et 5B).

Avantageusement, lors de l'étape de traitement du signal, la suite de périodes T1, T2, T3, T4, T5 est ensuite convertie par le microcontrôleur 8 en un signal périodique, préférentiellement à train d'impulsions carrées, compatible avec le signal de synchronisation attendu par les moyens de dépôt 6. Typiquement, la période d'échantillonnage Timp peut être réduite à environ 50 microsecondes. Il en résulte que chaque valeur des périodes T1, T2, T3, T4, T5 est démultiplié pour créer un signal de train d'impulsions S de période d'échantillonnage Timp pendant la durée de la période de scrutation Tscrut i. Il en va de même pour chaque période Tscrut i+1, Tscrut i+2, Tscrut i+3, Tscrut i+4 transmises par le calculateur 7. Les trains d'impulsions sont ensuite mis bout à bout par le microcontrôleur 8 pour former le signal de train d'impulsions S. Ce signal de train d'impulsions S est stocké dans la mémoire de stockage (non représenté) du microcontrôleur 8.

Le signal de train d'impulsions S peut être à front carré (figure 5B).

Le procédé peut comprendre une étape d'étalonnage, préalable à l'étape de dépôt, lors de laquelle un premier capteur de détection 9', fixe relativement aux moyens de dépôt 6, peut détecter le passage d'un élément de référence ou repère 10 disposé sur la pièce 2 ou sur le support 4 des moyens de déplacement 3, au cours du déplacement des moyens de déplacement 3, pour déterminer les données relatives aux coordonnées spatiales de l'élément de référence ou repère 10 (figures 2A et 2B).

Avantageusement, les coordonnées spatiales de l'élément de référence ou repère 10 ainsi déterminées peuvent être transmises et stockées relativement aux données relatives de l'ensemble de vitesses instantanées v1, v2, v3, v4, v5 dans le calculateur 7, en vue de générer le signal de train d'impulsions S à l'aide du microcontrôleur 8. Ces coordonnées spatiales de l'élément de référence ou repère 10 correspondent à un référence temporelle du signal de train d'impulsions S.

Lors de l'étape de dépôt, un deuxième capteur de détection 9", fixe relativement aux moyens de dépôt 6, peut détecter le passage d'un élément de référence ou repère 10 disposé sur la pièce 2 ou sur le support 4 des moyens de déplacement 3, puis peut transmettre un signal de déclenchement SD au microcontrôleur 8 pour déclencher la transmission du signal de train d'impulsions S aux moyens de dépôt 6 pour déclencher l'éjection de la substance 13 (figures 4 et 6).

Avantageusement, dès la réception du signal de déclenchement SD, le microcontrôleur 8 restitue le signal de train d'impulsions S aux moyens de dépôt 6, ce qui permet de synchroniser le signal de train d'impulsions S avec la cinématique des moyens de déplacement 3. Ainsi, grâce à l'élément de référence ou repère 10, qui peut être relevé avec précision sur la trajectoire réelle des moyens de déplacement 3, il est possible de donner l'ordre aux moyens de dépôt 6 d'éjecter la substance 13 au bon moment sur la pièce 2 et non antérieurement ou postérieurement. La synchronisation peut avantageusement être rendue possible par le passage de la pièce 2 devant le deuxième capteur de détection 9". Préférentiellement, la détection de l'élément de référence ou repère 10 peut être réalisée au début de la trajectoire.

Par exemple, l'élément de référence ou repère 10 peut être une surface réfléchissante (non représentée) apposée sur la surface 1 de la pièce 2 ou sur le support 4 des moyens de déplacement 3 et le premier capteur de détection 9' ou le deuxième capteur de détection 9" peut être un capteur optique. De cette façon, lorsque le capteur optique et la surface réfléchissante sont en regard l'un de l'autre, le capteur optique mesure une variation d'intensité lumineuse reçue.

Le capteur de mesure 9, le premier capteur de détection 9', le deuxième capteur de détection 9" utilisés peuvent consister en un module capteur télémétrique 12 qui est fixe relativement aux moyens de dépôt 6.

Avantageusement, ce module capteur télémétrique 12 permet notamment de mesurer à distance la vitesse instantanée v1, v2, v3, v4, v5 de la pièce 2.

Par exemple, le capteur de mesure 9, le premier capteur de détection 9', le deuxième capteur de détection 9" peuvent être des capteurs optiques.

Préférentiellement, le capteur de mesure 9 est fixe relativement aux moyens de dépôt 6. Plus précisément, le capteur de mesure 9 est disposé à proximité des moyens de dépôt 6. Préférentiellement, la distance entre le capteur de mesure 9 et les moyens de dépôt 6 peut être comprise entre 3 millimètres et 200 millimètres. Par ailleurs, lors de l'étape de mesure, le capteur de mesure 9 est disposé sensiblement en regard de la fraction de la surface 1 de la pièce 2 pour laquelle les vitesses instantanées v1, v2, v3, v4, v5 doivent être mesurés.

Lors de l'étape de dépôt, le microcontrôleur 8 peut transmettre le signal de train d'impulsions S aux moyens de dépôt 6 à une période comprise entre 20 et 100 microsecondes.

Le microcontrôleur 8 utilisé peut consister en un microcontrôleur comprenant au moins ladite mémoire de stockage (non représentée) et une mémoire volatile (non représentée).

Les moyens de déplacement 3 utilisés peuvent consister en un bras robotisé (non représenté) comprenant six axes de rotation.

Avantageusement, ce bras robotisé permet de déplacer la pièce 2 devant les moyens de dépôt 6 et, plus particulièrement, devant les têtes d'impression (non représentées) décrites ci-après.

Les axes de rotation, ainsi que le déplacement du bras robotisé sont non figés et totalement libre. Il en résulte une grande latitude de déplacement du bras robotisé par rapport à la géométrie de la pièce 2.

Lors de l'étape de dépôt, les moyens de dépôt 6 et la fraction de la surface 1 de la pièce 2 pour laquelle les vitesses instantanées v1, v2, v3, v4, v5 ont été mesurées et sur laquelle la substance 13 est déposée, sont sensiblement en regard l'un de l'autre.

Les moyens de dépôt 6 utilisés peuvent consister en des moyens d'impression comprenant au moins une tête d'impression, préférentiellement, du type jet d'encre, pour éjecter et déposer au moins la substance 13 sous forme de gouttes.

En outre, du fait que les moyens de dépôt 6 sont stationnaires, les têtes d'impression peuvent également être fixes et sont facilement accessibles. Cette configuration facilite l'alimentation en encre des têtes d'impression. En outre, il en résulte une diminution des perturbations dans la précision du motif à déposer.

La tête d'impression peut toutefois être mobile, mais de façon limitée, c'est-à-dire mobile en translation selon trois axes ou en rotation, pour s'adapter au mouvement et à la géométrie de la pièce 2.

La tête d'impression peut être mono-chromique, bi-chromique, ou un ensemble quadri-chromique.

La substance 13 peut être choisie seule ou en combinaison parmi une encre, une encre colorée, une encre à réticulation ultraviolet, un vernis, un apprêt, un agent d'adhérence, un agent d'accrochage, un agent de revêtement.

Les moyens de dépôt 6 peuvent comprendre de manière générale, tout type d'effecteur (non représenté) permettant de traiter la surface 1 de la pièce 2 à l'aide d'au moins une substance 13.

Préférentiellement, les têtes d'impression peuvent comprendre une pluralité de buses (non représentées) disposées sur des rampes (non représentées) qui sont disposées sensiblement perpendiculairement à la surface 1 de la pièce 2, au moins lors de l'étape de dépôt.

Les moyens de dépôt 6 peuvent être associés à des moyens de séchage 11 et lors de l'étape de dépôt, les moyens de séchage 11 peuvent sécher au moins partiellement la substance 13 après dépôt de la substance 13 sur ladite au moins une fraction de la surface 1 de la pièce 2.

En fait, les moyens de séchage 11 peuvent aussi bien permettre, le séchage partiel des gouttes éjectées par les moyens de dépôt 6, que le séchage final complet.

Par exemple, les moyens de séchage 11 peuvent être un système de séchage complet ultraviolet.

Les moyens de dépôt 6, le capteur de mesure 9, le premier capteur de détection 9', le deuxième capteur de détection 9" et le cas échéant, les moyens de séchage 11 peuvent être montés sur un même socle 14.

Conformément à l'invention, l'installation de traitement de surface d'au moins une surface 1 d'une pièce 2, est caractérisée en ce qu'elle est apte et destinée à la mise en œuvre du procédé de traitement de surface d'au moins une surface 1 d'une pièce 2 tel que décrit précédemment et en ce qu'elle comprend :
- des moyens de déplacement 3 aptes et destinés à déplacer la pièce 2 relativement à des moyens de dépôt 6, et les moyens de déplacement 3 comprenant un support 4 apte et destiné à fixer la pièce 2 relativement aux moyens de déplacement 3,
- une unité de gestion et de commande 5 apte et destinée à commander le déplacement des moyens de déplacement 3 selon une trajectoire prédéterminée et une vitesse de déplacement prédéterminée, de manière contrôlée,
- un capteur de mesure 9 apte et destiné à déterminer un ensemble de vitesses instantanées v1, v2, v3, v4, v5 sur au moins une fraction de la surface 1 de la pièce 2,
- les moyens de dépôt 6 étant aptes et destinés à éjecter une substance 13 sur la surface 1 de la pièce 2,
- un calculateur 7 apte et destiné à recevoir et à enregistrer des données représentatives de l'ensemble de vitesses instantanées v1, v2, v3, v4, v5,
- un microcontrôleur 8 apte et destiné à déterminer, à partir des données représentatives de l'ensemble de vitesses instantanées v1, v2, v3, v4, v5, un signal de train d'impulsions S représentatif d'un ensemble de fréquences d'éjection de la substance 13 à déposer par les moyens de dépôt 6, et à le transmettre aux moyens de dépôt 6 pour éjecter la substance 13 en fonction du signal de train d'impulsions S reçu.

L'installation peut comprendre un premier capteur de détection 9', fixe relativement aux moyens de dépôt 6, apte et destiné à détecter le passage d'un élément de référence ou repère 10 disposé sur la pièce 2 ou sur le support 4 des moyens de déplacement 3, pour déterminer les données relatives aux coordonnées spatiales de l'élément de référence ou repère 10.

L'installation peut comprendre un deuxième capteur de détection 9", fixe relativement aux moyens de dépôt 6, apte et destiné à détecter le passage d'un élément de référence ou repère 10 disposé sur la pièce 2 ou sur le support 4 des moyens de déplacement 3, puis à transmettre un signal de déclenchement SD au microcontrôleur 8 pour déclencher la transmission du signal de train d'impulsions S aux moyens de dépôt 6 pour déclencher l'éjection de la substance 13.

Le capteur de mesure 9, le premier capteur de détection 9', le deuxième capteur de détection 9" peut être un module capteur télémétrique 12 qui est fixe relativement aux moyens de dépôt 6.

Le capteur de mesure 9, le premier capteur de détection 9', le deuxième capteur de détection 9" peuvent être tels que décrits précédemment.

De préférence, le calculateur 7 est apte et destiné à convertir l'ensemble de vitesses instantanées v1, v2, v3, v4, v5 en une suite de périodes T1, T2, T3, T4, T5 de train d'impulsions, à partir de la relation Ti=(R/vi)/K, avec i un nombre entier naturel, R la résolution d'impression en millimètres, préférentiellement comprise entre 0,04 millimètres et 4 millimètres, K le coefficient de suréchantillonnage, préférentiellement compris entre 10⁶ et 10⁷.

De préférence, le microcontrôleur 8 est apte et destiné à transformer la suite de périodes T1, T2, T3, T4, T5 de train d'impulsions en un signal de train d'impulsions S échantillonné à une période d'échantillonnage Timp, préférentiellement comprise entre 5 microsecondes à 100 microsecondes.

Le microcontrôleur 8 peut comprendre au moins une mémoire de stockage et une mémoire volatile.

Les moyens de déplacement 3 peuvent consister en un bras robotisé comprenant six axes de rotation.

Ce bras robotisé peut être tel que décrit précédemment.

Les moyens de dépôt 6 peuvent consister en des moyens d'impression comprenant au moins une tête d'impression, préférentiellement du type jet d'encre pour déposer au moins la substance 13 sous forme de gouttes.

Ces moyens d'impression et la tête d'impression peuvent être tels que décrits précédemment.

L'installation peut comprendre des moyens de séchage 11 associés aux moyens de dépôt 6 et les moyens de séchage 11 peuvent être aptes et destinés à sécher au moins partiellement la substance 13 après dépôt de la substance 13 sur ladite au moins une fraction à la surface 1 de la pièce 2.

Les moyens de séchage 11 peuvent être tels que décrits précédemment.

Bien entendu, l'invention n'est pas limitée aux modes de réalisation décrits et représentés aux dessins annexés.

## Revendications

1. Procédé de traitement de surface d'au moins une surface (1) d'une pièce (2),
procédé **caractérisé en ce qu'**il comprend au moins :
- une étape de mesure, lors de laquelle des moyens de déplacement (3), auxquels est fixée la pièce (2) au niveau d'un support (4) faisant partie des moyens de déplacement (3), sont déplacés à une vitesse de déplacement variant en fonction de la géométrie locale de la pièce (2), selon une trajectoire prédéterminée et, de manière contrôlée, par une unité de gestion et de commande (5), relativement à des moyens de dépôt (6) n'éjectant pas de substance (13), et lors de laquelle un ensemble de vitesses instantanées (v1, v2, v3, v4, v5), sur au moins une fraction de la surface (1) de la pièce (2), est déterminé au moyen d'un capteur de mesure (9) contrôlé par l'unité de gestion et de commande (5), puis des données représentatives de cet ensemble de vitesses instantanées (v1, v2, v3, v4, v5) sont transmises et enregistrées dans un calculateur (7),
- une étape de traitement du signal, ultérieure à l'étape de mesure, lors de laquelle un microcontrôleur (8) détermine, à partir des données représentatives de l'ensemble de vitesses instantanées (v1, v2, v3, v4, v5) préalablement transmises par le calculateur (7) au microcontrôleur (8), un signal de train d'impulsions (S) représentatif d'un ensemble de fréquences d'éjection d'une substance (13) à déposer par les moyens de dépôt (6) sur ladite au moins une fraction de la surface (1) de la pièce (2), et enregistre le signal de train d'impulsions (S) dans une mémoire de stockage du microcontrôleur (8),
- une étape de dépôt, ultérieure à l'étape de traitement du signal, lors de laquelle les moyens de déplacement (3) sont déplacés de manière contrôlée, par l'unité de gestion et de commande (5) relativement aux moyens de dépôt (6), selon la trajectoire déterminée, et lors de laquelle et, de manière synchronisée, le microcontrôleur (8) transmet le signal de train d'impulsions (S) aux moyens de dépôt (6), et les moyens de dépôt (6) éjectent au moins une substance (13) en fonction du signal de train d'impulsions (S) reçu pour déposer la substance (13) sur ladite au moins une fraction de la surface (1) de la pièce (2).

2. Procédé selon la revendication 1, **caractérisé en ce que** lors de l'étape de mesure, l'unité de gestion et de commande (5) et le capteur de mesure (9) mesurent séquentiellement les vitesses instantanées (v1, v2, v3, v4, v5), les différentes mesures successives étant séparées par une période de scrutation (Tscrut i, Tscrut i+1, Tscrut i+2, Tscrut i+3, Tscrut i+4) constante ou variable, préférentiellement comprise entre 1 microseconde et 100 millisecondes.

3. Procédé selon l'une quelconque des revendications 1 à 2, **caractérisé en ce qu'**il comprend une étape de conversion, postérieure à l'étape de mesure et préalable à l'étape de traitement du signal, lors de laquelle le calculateur (7) convertit l'ensemble de vitesses instantanées (v1, v2, v3, v4, v5) en une suite de périodes (T1, T2, T3, T4, T5) de train d'impulsions, à partir de la relation Ti=(R/vi)/K, avec i un nombre entier naturel, R la résolution d'impression en millimètres, préférentiellement comprise entre 0,04 millimètres et 4 millimètres, K le coefficient de suréchantillonnage, préférentiellement compris entre 10⁶ et 10⁷.

4. Procédé selon la revendication 3, **caractérisé en ce que** lors de l'étape de traitement du signal, la suite de périodes (T1, T2, T3, T4, T5) de train d'impulsions est transformée en un signal de train d'impulsions (S) échantillonné à une période d'échantillonnage (Timp), préférentiellement comprise entre 5 microsecondes à 100 microsecondes, par le microcontrôleur (8).

5. Procédé selon l'une quelconque des revendications 1 à 4, **caractérisé en ce qu'**il comprend une étape d'étalonnage, préalable à l'étape de dépôt, lors de laquelle un premier capteur de détection (9'), fixe relativement aux moyens de dépôt (6), détecte le passage d'un élément de référence ou repère (10) disposé sur la pièce (2) ou sur le support (4) des moyens de déplacement (3), au cours du déplacement des moyens de déplacement (3), pour déterminer les données relatives aux coordonnées spatiales de l'élément de référence ou repère (10).

6. Procédé selon l'une quelconque des revendications 1 à 5, **caractérisé en ce que** lors de l'étape de dépôt, un deuxième capteur de détection (9"), fixe relativement aux moyens de dépôt (6), détecte le passage d'un élément de référence ou repère (10) disposé sur la pièce (2) ou sur le support (4) des moyens de déplacement (3), puis transmet un signal de déclenchement (SD) au microcontrôleur (8) pour déclencher la transmission du signal de train d'impulsions (S) aux moyens de dépôt (6) pour déclencher l'éjection de la substance (13).

7. Procédé selon les revendications 5 et 6, **caractérisé en ce que** le capteur de mesure (9), le premier capteur de détection (9'), le deuxième capteur de détection (9") utilisés consistent en un module capteur télémétrique (12) qui est fixe relativement aux moyens de dépôt (6).

8. Procédé selon l'une quelconque des revendications 1 à 7, **caractérisé en ce que** lors de l'étape de dépôt, le microcontrôleur (8) transmet le signal de train d'impulsions (S) aux moyens de dépôt (6) à une vitesse comprise entre 20 et 100 microsecondes.

9. Procédé selon l'une quelconque des revendications 1 à 8, **caractérisé en ce que** le microcontrôleur (8) utilisé consistent en un microcontrôleur comprenant au moins ladite mémoire de stockage et une mémoire volatile.

10. Procédé selon l'une quelconque des revendications 1 à 9, **caractérisé en ce que** les moyens de déplacement (3) utilisés consistent en un bras robotisé comprenant six axes de rotation.

11. Procédé selon l'une quelconque des revendications 1 à 10, **caractérisé en ce que** les moyens de dépôt (6) utilisés consistent en des moyens d'impression comprenant au moins une tête d'impression, préférentiellement, du type jet d'encre, pour éjecter et déposer au moins la substance (13) sous forme de gouttes.

12. Procédé selon la revendication 11, **caractérisé en ce que** les moyens de dépôt (6) sont stationnaires et **en ce que** ladite au moins une tête d'impression est fixe ou mobile en translation selon trois axes ou en rotation.

13. Procédé selon l'une quelconque des revendications 1 à 12, **caractérisé en ce que** les moyens de dépôt (6) sont associés à des moyens de séchage (11) et **en ce que** lors de l'étape de dépôt, les moyens de séchage (11) sèchent au moins partiellement la substance (13) après dépôt de la substance (13) sur ladite au moins une fraction de la surface (1) de la pièce (2).

14. Installation de traitement de surface d'au moins une surface (1) d'une pièce (2), **caractérisée en ce qu'**elle est apte et destinée à la mise en œuvre du procédé de traitement de surface d'au moins une surface (1) d'une pièce (2) selon l'une quelconque des revendications 1 à 13 et **en ce qu'**elle comprend :
- des moyens de déplacement (3) aptes et destinés à déplacer la pièce (2) relativement à des moyens de dépôt (6), et les moyens de déplacement (3) comprenant un support (4) apte et destiné à fixer la pièce (2) relativement aux moyens de déplacement (3),
- une unité de gestion et de commande (5) apte et destinée à commander le déplacement des moyens de déplacement (3) selon une trajectoire prédéterminée et une vitesse de déplacement prédéterminée, de manière contrôlée,
- un capteur de mesure (9) apte et destiné à déterminer un ensemble de vitesses instantanées (v1, v2, v3, v4, v5) sur au moins une fraction de la surface (1) de la pièce (2),
- les moyens de dépôt (6) étant aptes et destinés à éjecter une substance (13) sur la surface (1) de la pièce (2),
- un calculateur (7) apte et destiné à recevoir et à enregistrer des données représentatives de l'ensemble de vitesses instantanées (v1, v2, v3, v4, v5),
- un microcontrôleur (8) apte et destiné à déterminer, à partir des données représentatives de l'ensemble de vitesses instantanées (v1, v2, v3, v4, v5), un signal de train d'impulsions (S) représentatif d'un ensemble de fréquences d'éjection de la substance (13) à déposer par les moyens de dépôt (6), et à le transmettre aux moyens de dépôt (6) pour éjecter la substance (13) en fonction du signal de train d'impulsions (S) reçu.

15. Installation selon la revendication 14, **caractérisée en ce qu'**elle comprend un premier capteur de détection (9'), fixe relativement aux moyens de dépôt (6), apte et destiné à détecter le passage d'un élément de référence ou repère (10) disposé sur la pièce (2) ou sur le support (4) des moyens de déplacement (3), pour déterminer les données relatives aux coordonnées spatiales de l'élément de référence ou repère (10).

16. Installation selon l'une quelconque des revendications 14 à 15, **caractérisée en ce qu'**elle comprend un deuxième capteur de détection (9"), fixe relativement aux moyens de dépôt (6), apte et destiné à détecter le passage d'un élément de référence ou repère (10) disposé sur la pièce (2) ou sur le support (4) des moyens de déplacement (3), puis à transmettre un signal de déclenchement (SD) au microcontrôleur (8) pour déclencher la transmission du signal de train d'impulsions (S) aux moyens de dépôt (6) pour déclencher l'éjection de la substance (13).

17. Installation selon les revendications 15 et 16, **caractérisée en ce que** le capteur de mesure (9), le premier capteur de détection (9'), le deuxième capteur de détection (9") est un module capteur télémétrique (12) qui est fixe relativement aux moyens de dépôt (6).

18. Installation selon l'une quelconque des revendications 14 à 17, **caractérisée en ce que** le microcontrôleur (8) comprend au moins une mémoire de stockage et une mémoire volatile.

19. Installation selon l'une quelconque des revendications 14 à 18, **caractérisée en ce que** les moyens de déplacement (3) consistent en un bras robotisé comprenant six axes de rotation.

20. Installation selon l'une quelconque des revendications 14 à 19, **caractérisée en ce que** les moyens de dépôt (6) consistent en des moyens d'impression comprenant au moins une tête d'impression, préférentiellement du type jet d'encre pour déposer au moins la substance (13) sous forme de gouttes.

21. Installation selon la revendication 20, **caractérisée en ce que** les moyens de dépôt (6) sont stationnaires et **en ce que** ladite au moins une tête d'impression est fixe ou mobile en translation selon trois axes ou en rotation.

22. Installation selon l'une quelconque des revendications 14 à 21, **caractérisée en ce qu'**elle comprend des moyens de séchage (11) associés aux moyens de dépôt (6) et **en ce que** les moyens de séchage (11) sont aptes et destinés à sécher au moins partiellement la substance (13) après dépôt de la substance (13) sur ladite au moins une fraction à la surface (1) de la pièce (2).

## Patentansprüche

1. Verfahren zur Oberflächenbehandlung mindestens einer Oberfläche (1) eines Teils (2),
wobei das Verfahren **dadurch gekennzeichnet ist, dass** es mindestens Folgendes beinhaltet:
- einen Schritt des Messens, während dessen Bewegungsmittel (3), an denen das Teil (2) an einer Stütze (4), die Teil der Bewegungsmittel (3) bildet, befestigt ist, mit einer Bewegungsgeschwindigkeit, die je nach lokaler Geometrie des Teils (2) variiert, gemäß einer vorbestimmten Bahn und auf kontrollierte Weise durch eine Verwaltungs- und Steuereinheit (5) relativ zu Auftragsmitteln (6), die keine Substanz (13) ausstoßen, bewegt werden und während dessen ein Satz Momentangeschwindigkeiten (v1, v2, v3, v4, v5) an mindestens einem Bruchteil der Oberfläche (1) des Teils (2) mit Hilfe eines Messsensors (9), der durch die Verwaltungs- und Steuereinheit (5) kontrolliert wird, bestimmt wird und dann für diesen Satz Momentangeschwindigkeiten (v1, v2, v3, v4, v5) repräsentative Daten an einen Rechner (7) übertragen und in diesem aufgezeichnet werden,
- einen Schritt des Verarbeitens des Signals im Anschluss an den Schritt des Messens, während dessen ein Mikrocontroller (8) anhand der für den Satz Momentangeschwindigkeiten (v1, v2, v3, v4, v5) repräsentativen Daten, die zuvor durch den Rechner (7) an den Mikrocontroller (8) übertragen wurden, ein Impulsfolgesignal (S) bestimmt, das für einen Satz Ausstoßfrequenzen einer Substanz (13), die von den Auftragsmitteln (6) auf den mindestens einen Bruchteil der Oberfläche (1) des Teils (2) aufgetragen werden soll, repräsentativ ist, und das Impulsfolgesignal (S) in einem Massenspeicher des Mikrocontrollers (8) speichert,
- einen Schritt des Auftragens, im Anschluss an den Schritt des Verarbeitens des Signals, während dessen die Bewegungsmittel (3) durch die Verwaltungs- und Steuereinheit (5) auf kontrollierte Weise relativ zu den Auftragsmitteln (6) gemäß der bestimmten Bahn bewegt werden und während dessen auf synchronisierte Weise einerseits der Mikrocontroller (8) das Impulsfolgesignal (S) an die Auftragsmittel (6) überträgt und andererseits die Auftragsmittel (6) mindestens eine Substanz (13) in Abhängigkeit von dem empfangenen Impulsfolgesignal (S) ausstoßen, um die Substanz (13) auf den mindestens einen Bruchteil der Oberfläche (1) des Teils (2) aufzutragen.

2. Verfahren nach Anspruch 1, **dadurch gekennzeichnet, dass** während des Schritts des Messens die Verwaltungs-und Steuereinheit (5) und der Messsensor (9) die Momentangeschwindigkeiten (v1, v2, v3, v4, v5) sequentiell messen, wobei die unterschiedlichen aufeinanderfolgenden Messungen durch eine konstante oder variable Abfrageperiode (Tabfrage i, Tabfrage i+1, Tabfrage i+2, Tabfrage i+3, Tabfrage i+4) voneinander getrennt sind, die vorzugsweise zwischen 1 Mikrosekunde und 100 Millisekunden beträgt.

3. Verfahren nach einem beliebigen der Ansprüche 1 bis 2, **dadurch gekennzeichnet, dass** es nach dem Schritt des Messens und vor dem Schritt des Verarbeitens des Signals einen Schritt des Umwandelns beinhaltet, während dessen der Rechner (7) den Satz Momentangeschwindigkeiten (v1, v2, v3, v4, v5) anhand der Gleichung Ti=(R/vi)/K in eine Reihe von Impulsfolgeperioden (T1, T2, T3, T4, T5) umwandelt, wobei i eine natürliche ganze Zahl ist, R die Druckauflösung in Millimetern ist, die vorzugsweise zwischen 0,04 Millimeter und 4 Millimeter beträgt, K der Überabtastungskoeffizient ist, der vorzugsweise zwischen 10⁶ und 10⁷ beträgt.

4. Verfahren nach Anspruch 3, **dadurch gekennzeichnet, dass** während des Schritts des Verarbeitens des Signals die Reihe von Impulsfolgeperioden (T1, T2, T3, T4, T5) durch den Mikrocontroller (8) in ein Impulsfolgesignal (S) transformiert wird, das während einer Abtastungsperiode (Timp) abgetastet wird, welche vorzugsweise zwischen 5 Mikrosekunden und 100 Mikrosekunden beträgt.

5. Verfahren nach einem beliebigen der Ansprüche 1 bis 4, **dadurch gekennzeichnet, dass** es vor dem Schritt des Auftragens einen Schritt des Kalibrierens beinhaltet, während dessen ein erster Erfassungssensor (9'), der relativ zu den Auftragsmitteln (6) ortsfest ist, während der Bewegung der Bewegungsmittel (3) das Vorbeiziehen eines Referenz- oder Bezugselements (10), das an dem Teil (2) oder an der Stütze (4) der Bewegungsmittel (3) angeordnet ist, erfasst, um die Daten bezüglich der Raumkoordinaten des Referenz- oder Bezugselements (10) zu bestimmen.

6. Verfahren nach einem beliebigen der Ansprüche 1 bis 5, **dadurch gekennzeichnet, dass** während des Schritts des Auftragens ein zweiter Erfassungssensor (9"), der relativ zu den Auftragsmitteln (6) ortsfest ist, das Vorbeiziehen eines Referenz- oder Bezugselements (10), das an dem Teil (2) oder an der Stütze (4) der Bewegungsmittel (3) angeordnet ist, erfasst und dann ein Auslösesignal (SD) an den Mikrocontroller (8) überträgt, um die Übertragung des Impulsfolgesignals (S) an die Auftragsmittel (6) auszulösen, um den Ausstoß der Substanz (13) auszulösen.

7. Verfahren nach den Ansprüchen 5 und 6, **dadurch gekennzeichnet, dass** der Messsensor (9), der erste Erfassungssensor (9'), der zweite Erfassungssensor (9"), die verwendet werden, aus einem telemetrischen Sensormodul (12) bestehen, das relativ zu den Auftragsmitteln (6) ortsfest ist.

8. Verfahren nach einem beliebigen der Ansprüche 1 bis 7, **dadurch gekennzeichnet, dass** während des Schritts des Auftragens der Mikrocontroller (8) das Impulsfolgesignal (S) mit einer Geschwindigkeit zwischen 20 und 100 Mikrosekunden an die Auftragsmittel (6) überträgt.

9. Verfahren nach einem beliebigen der Ansprüche 1 bis 8, **dadurch gekennzeichnet, dass** der verwendete Mikrocontroller (8) aus einem Mikrocontroller besteht, der mindestens den Massenspeicher und einen flüchtigen Speicher beinhaltet.

10. Verfahren nach einem beliebigen der Ansprüche 1 bis 9, **dadurch gekennzeichnet, dass** die verwendeten Bewegungsmittel (3) aus einem Roboterarm bestehen, der sechs Rotationsachsen beinhaltet.

11. Verfahren nach einem beliebigen der Ansprüche 1 bis 10, **dadurch gekennzeichnet, dass** die verwendeten Auftragsmittel (6) aus Druckmitteln bestehen, die mindestens einen Druckkopf, vorzugsweise vom Typ Tintenstrahl, beinhalten, um mindestens die Substanz (13) in Form von Tropfen auszustoßen und aufzutragen.

12. Verfahren nach Anspruch 11, **dadurch gekennzeichnet, dass** die Auftragsmittel (6) stationär sind und dass der mindestens eine Druckkopf ortsfest oder translatorisch gemäß drei Achsen oder rotatorisch beweglich ist.

13. Verfahren nach einem beliebigen der Ansprüche 1 bis 12, **dadurch gekennzeichnet, dass** die Auftragsmittel (6) mit Trocknungsmitteln (11) assoziiert sind und dass während des Schritts des Auftragens die Trocknungsmittel (11) die Substanz (13) nach dem Auftragen der Substanz (13) auf den mindestens einen Bruchteil der Oberfläche (1) des Teils (2) mindestens teilweise trocknen.

14. Anlage zur Oberflächenbehandlung mindestens einer Oberfläche (1) eines Teils (2), **dadurch gekennzeichnet, dass** sie zur Umsetzung des Verfahrens zur Oberflächenbehandlung mindestens einer Oberfläche (1) eines Teils (2) nach einem beliebigen der Ansprüche 1 bis 13 fähig und bestimmt ist und dass sie Folgendes beinhaltet:
- Bewegungsmittel (3), die dazu fähig und bestimmt sind, das Teil (2) relativ zu Auftragsmitteln (6) zu bewegen, und wobei die Bewegungsmittel (3) eine Stütze (4) beinhalten, die dazu fähig und bestimmt ist, das Teil (2) relativ zu den Bewegungsmitteln (3) zu befestigen,
- eine Verwaltungs- und Steuereinheit (5), die dazu fähig und bestimmt ist, die Bewegung der Bewegungsmittel (3) auf kontrollierte Weise gemäß einer vorbestimmten Bahn und einer vorbestimmten Bewegungsgeschwindigkeit zu steuern,
- einen Messsensor (9), der dazu fähig und bestimmt ist, einen Satz Momentangeschwindigkeiten (v1, v2, v3, v4, v5) an mindestens einem Bruchteil der Oberfläche (1) des Teils (2) zu bestimmen,
- wobei die Auftragsmittel (6) dazu fähig und bestimmt sind, eine Substanz (13) auf die Oberfläche (1) des Teils (2) auszustoßen,
- einen Rechner (7), der dazu fähig und bestimmt ist, Daten, die für den Satz Momentangeschwindigkeiten (v1, v2, v3, v4, v5) repräsentativ sind, zu empfangen und aufzuzeichnen,
- einen Mikrocontroller (8), der dazu fähig und bestimmt ist, anhand der für den Satz Momentangeschwindigkeiten (v1, v2, v3, v4, v5) repräsentativen Daten ein Impulsfolgesignal (S) zu bestimmen, das für einen Satz Ausstoßfrequenzen der Substanz (13), die von den Auftragsmitteln (6) aufgetragen werden soll, repräsentativ ist, und es an die Auftragsmittel (6) zu übertragen, um die Substanz (13) in Abhängigkeit von dem empfangenen Impulsfolgesignal (S) auszustoßen.

15. Anlage nach Anspruch 14, **dadurch gekennzeichnet, dass** sie einen ersten Erfassungssensor (9'), der relativ zu den Auftragsmitteln (6) ortsfest ist, beinhaltet, der dazu fähig und bestimmt ist, das Vorbeiziehen eines Referenz- oder Bezugselements (10), das an dem Teil (2) oder an der Stütze (4) der Bewegungsmittel (3) angeordnet ist, zu erfassen, um die Daten bezüglich der Raumkoordinaten des Referenz- oder Bezugselements (10) zu bestimmen.

16. Anlage nach einem beliebigen der Ansprüche 14 bis 15, **dadurch gekennzeichnet, dass** sie einen zweiten Erfassungssensor (9"), der relativ zu den Auftragsmitteln (6) ortsfest ist, beinhaltet, der dazu fähig und bestimmt ist, das Vorbeiziehen eines Referenz-oder Bezugselements (10), das an dem Teil (2) oder an der Stütze (4) der Bewegungsmittel (3) angeordnet ist, zu erfassen und dann ein Auslösesignal (SD) an den Mikrocontroller (8) zu übertragen, um die Übertragung des Impulsfolgesignals (S) an die Auftragsmittel (6) auszulösen, um den Ausstoß der Substanz (13) auszulösen.

17. Anlage nach den Ansprüchen 15 und 16, **dadurch gekennzeichnet, dass** der Messsensor (9), der erste Erfassungssensor (9'), der zweite Erfassungssensor (9'') ein telemetrisches Sensormodul (12) sind, das relativ zu den Auftragsmitteln (6) ortsfest ist.

18. Anlage nach einem beliebigen der Ansprüche 14 bis 17, **dadurch gekennzeichnet, dass** der Mikrocontroller (8) mindestens einen Massenspeicher und einen flüchtigen Speicher beinhaltet.

19. Anlage nach einem beliebigen der Ansprüche 14 bis 18, **dadurch gekennzeichnet, dass** die Bewegungsmittel (3) aus einem Roboterarm bestehen, der sechs Rotationsachsen beinhaltet.

20. Anlage nach einem beliebigen der Ansprüche 14 bis 19, **dadurch gekennzeichnet, dass** die Auftragsmittel (6) aus Druckmitteln bestehen, die mindestens einen Druckkopf, vorzugsweise vom Typ Tintenstrahl, beinhalten, um mindestens die Substanz (13) in Form von Tropfen aufzutragen.

21. Anlage nach Anspruch 20, **dadurch gekennzeichnet, dass** die Auftragsmittel (6) stationär sind und dass der mindestens eine Druckkopf ortsfest oder translatorisch gemäß drei Achsen oder rotatorisch beweglich ist.

22. Anlage nach einem beliebigen der Ansprüche 14 bis 21, **dadurch gekennzeichnet, dass** sie Trocknungsmittel (11) beinhaltet, die mit den Auftragsmitteln (6) assoziiert sind, und dass die Trocknungsmittel (11) dazu fähig und bestimmt sind, die Substanz (13) nach dem Auftragen der Substanz (13) auf den mindestens einen Bruchteil der Oberfläche (1) des Teils (2) mindestens teilweise zu trocknen.

## Claims

1. Method for surface-treating at least one surface (1) of a part (2),
which method is **characterized in that** it comprises at least:
- a measurement step, during which movement means (3), to which the part (2) is secured at the level of a support (4) forming part of the movement means (3), are moved at a speed of movement that varies according to the local geometry of the part (2), along a predetermined trajectory and, in a controlled manner, by a management and control unit (5), relative to deposition means (6) which are not ejecting any substance (13), and during which a set of instantaneous velocities (v1, v2, v3, v4, v5), over at least a fraction of the surface (1) of the part (2), is determined by means of a measurement sensor (9) controlled by the management and control unit (5), then data representative of this set of instantaneous velocities (v1, v2, v3, v4, v5) are transmitted and recorded in a computer (7),
- a signal processing step, subsequent to the measurement step, during which a microcontroller (8) determines, from the data representative of the set of instantaneous velocities (v1, v2, v3, v4, v5) that were previously transmitted by the computer (7) to the microcontroller (8), a pulse train signal (S) representative of a set of frequencies of ejection of a substance (13) to be deposited by the deposition means (6) on said at least a fraction of the surface (1) of the part (2), and records the pulse train signal (S) in a storage memory of the microcontroller (8),
- a deposition step, subsequent to the signal processing step, during which the movement means (3) are moved in a controlled manner, by the management and control unit (5) relative to the deposition means (6), along the determined trajectory, and during which, in a synchronized manner, the microcontroller (8) transmits the pulse train signal (S) to the deposition means (6), and the deposition means (6) eject at least one substance (13) according to the received pulse train signal (S) in order to deposit the substance (13) on said at least a fraction of the surface (1) of the part (2).

2. Method according to Claim 1, **characterized in that** during the measurement step, the management and control unit (5) and the measurement sensor (9) sequentially measure the instantaneous velocities (v1, v2, v3, v4, v5), the various successive measurements being separated by a polling period (Tscrut i, Tscrut i+1, Tscrut i+2, Tscrut i+3, Tscrut i+4) which is constant or variable, preferably between 1 microsecond and 100 milliseconds.

3. Method according to either of Claims 1 and 2, **characterized in that** it comprises a conversion step, subsequent to the measurement step and prior to the signal processing step, during which the computer (7) converts the set of instantaneous velocities (v1, v2, v3, v4, v5) into a series of pulse train periods (T1, T2, T3, T4, T5), on the basis of the relationship Ti = (R/vi)/K, with i a natural integer, R the printing resolution in millimeters, preferably between 0.04 millimeters and 4 millimeters, and K the oversampling coefficient, preferably between 10⁶ and 10⁷.

4. Method according to Claim 3, **characterized in that** during the signal processing step, the series of pulse train periods (T1, T2, T3, T4, T5) is transformed into a pulse train signal (S) sampled at a sampling period (Timp), preferably between 5 microseconds to 100 microseconds, by the microcontroller (8).

5. Method according to any one of Claims 1 to 4, **characterized in that** it comprises a calibration step, prior to the deposition step, during which a first detection sensor (9'), fixed relative to the deposition means (6), detects the passage of a reference or marking element (10) arranged on the part (2) or on the support (4) of the movement means (3), during the movement of the movement means (3), in order to determine the data relating to the spatial coordinates of the reference or marking element (10).

6. Method according to any one of Claims 1 to 5, **characterized in that** during the deposition step, a second detection sensor (9"), fixed relative to the deposition means (6), detects the passage of a reference or marking element (10) arranged on the part (2) or on the support (4) of the movement means (3), then transmits a trigger signal (SD) to the microcontroller (8) in order to trigger the transmission of the pulse train signal (S) to the deposition means (6) in order to trigger the ejection of the substance (13).

7. Method according to Claims 5 and 6, **characterized in that** the measurement sensor (9), the first detection sensor (9'), and the second detection sensor (9") used consist of a telemetry sensor module (12) which is fixed relative to the deposition means (6).

8. Method according to any one of Claims 1 to 7, **characterized in that** during the deposition step, the microcontroller (8) transmits the pulse train signal (S) to the deposition means (6) at a speed of between 20 and 100 microseconds.

9. Method according to any one of Claims 1 to 8, **characterized in that** the microcontroller (8) used consists of a microcontroller comprising at least said storage memory and a volatile memory.

10. Method according to any one of Claims 1 to 9, **characterized in that** the movement means (3) used consist of a robot arm comprising six axes of rotation.

11. Method according to any one of Claims 1 to 10, **characterized in that** the deposition means (6) used consist of printing means comprising at least one printhead, preferably of the inkjet type, for ejecting and depositing at least the substance (13) in the form of drops.

12. Method according to Claim 11, **characterized in that** the deposition means (6) are stationary and **in that** said at least one printhead is fixed or mobile in translation along three axes or in rotation.

13. Method according to any one of Claims 1 to 12, **characterized in that** the deposition means (6) are associated with drying means (11) and **in that** during the deposition step, the drying means (11) at least partially dry the substance (13) after deposition of the substance (13) on said at least a fraction of the surface (1) of the part (2).

14. Installation for surface-treating at least one surface (1) of a part (2), **characterized in that** it is capable of and intended for implementing the method for surface-treating at least one surface (1) of a part (2) according to any one of Claims 1 to 13 and **in that** it comprises:
- movement means (3) capable of and intended for moving the part (2) relative to deposition means (6), and the movement means (3) comprising a support (4) capable of and intended for fixing the part (2) relative to the movement means (3),
- a management and control unit (5) capable of and intended for controlling the movement of the movement means (3) along a predetermined trajectory and according to a predetermined speed of movement, in a controlled manner,
- a measurement sensor (9) capable of and intended for determining a set of instantaneous velocities (v1, v2, v3, v4, v5) over at least a fraction of the surface (1) of the part (2),
- the deposition means (6) being capable of and intended for ejecting a substance (13) onto the surface (1) of the part (2),
- a computer (7) capable of and intended for receiving and recording data representative of the set of instantaneous velocities (v1, v2, v3, v4, v5),
- a microcontroller (8) capable of and intended for determining, from the data representative of the set of instantaneous velocities (v1, v2, v3, v4, v5), a pulse train signal (S) representative of a set of frequencies of ejection of the substance (13) to be deposited by the deposition means (6), and for transmitting it to the deposition means (6) in order to eject the substance (13) according to the received pulse train signal (S).

15. Installation according to Claim 14, **characterized in that** it comprises a first detection sensor (9'), fixed relative to the deposition means (6), capable of and intended for detecting the passage of a reference or marking element (10) arranged on the part (2) or on the support (4) of the movement means (3), in order to determine the data relating to the spatial coordinates of the reference or marking element (10).

16. Installation according to either of Claims 14 and 15, **characterized in that** it comprises a second detection sensor (9"), fixed relative to the deposition means (6), capable of and intended for detecting the passage of a reference or marking element (10) arranged on the part (2) or on the support (4) of the movement means (3), and then transmitting a trigger signal (SD) to the microcontroller (8) in order to trigger the transmission of the pulse train signal (S) to the deposition means (6) in order to trigger the ejection of the substance (13).

17. Installation according to Claims 15 and 16, **characterized in that** the measurement sensor (9), the first detection sensor (9'), and the second detection sensor (9") is a telemetry sensor module (12) which is fixed relative to the deposition means (6).

18. Installation according to any one of Claims 14 to 17, **characterized in that** the microcontroller (8) comprises at least one storage memory and a volatile memory.

19. Installation according to any one of Claims 14 to 18, **characterized in that** the movement means (3) consist of a robot arm comprising six axes of rotation.

20. Installation according to any one of Claims 14 to 19, **characterized in that** the deposition means (6) consist of printing means comprising at least one printhead, preferably of the inkjet type, for depositing at least the substance (13) in the form of drops.

21. Installation according to Claim 20, **characterized in that** the deposition means (6) are stationary and **in that** said at least one printhead is fixed or mobile in translation along three axes or in rotation.

22. Installation according to any one of Claims 14 to 21, **characterized in that** it comprises drying means (11) that are associated with the deposition means (6) and **in that** the drying means (11) are capable of and intended for at least partially drying the substance (13) after deposition of the substance (13) on said at least a fraction on the surface (1) of the part (2).
